# EUROPÄISCHE PATENTSCHRIFT

(11) **EP 0 213 283 B1**
(45) Veröffentlichungstag und Bekanntmachung des Hinweises auf die Patenterteilung: **28.02.1990**
(21) Anmeldenummer: 86107405.2
(22) Anmeldetag: 31.05.1986
(51) Int. Cl.: G07F 3/02, G07D 5/02, G07D 5/08, G07D 5/10

(54) **Einrichtung zur Münzenprüfung**
Coin testing apparatus
Dispositif pour l'examen de pièces de monnaie

(30) Priorität: 26.07.1985 CH 3254/85
(43) Veröffentlichungstag der Anmeldung: 11.03.1987
(73) Patentinhaber: AUTELCA AG, CH-3073 Gümligen (CH)
(72) Erfinder: Trummer, Bernhard, CH-3005 Bern (CH)
(74) Vertreter: Keller, Hartmut

(56) Entgegenhaltungen:
- DE-A- 2 146 184
- DE-A- 2 916 123
- FR-A- 1 401 488
- GB-A- 2 045 500
- GB-A- 2 169 429
- US-A- 3 328 720

## Beschreibung

Die Erfindung bezieht sich auf eine Einrichtung zur Münzenprüfung (siehe z.B. GB-A 2 045 500).

Durch die Erfindung, wie sie in den Patentansprüchen gekennzeichnet ist, wird die Aufgabe gelöst, eine Einrichtung dieser Art zu schaffen, die es ermöglicht, mehrere Münzeigenschaften genau innerhalb enger Toleranzen zu prüfen, einen niedrigen, nur kurzzeitigen Stromverbrauch hat, wenig Raum beansprucht, so ausführbar ist, dass sie den Einfluss von Aenderungen der Eigenschaften ihrer Bauteile auf die Prüfergebnisse selbst korrigiert, und bei ihrer Herstellung und ihrem Unterhalt wenig Abgleicharbeit erfordert.

Die durch die Erfindung erzielten Vorteile sind im wesentlichen darin zu sehen, dass alle Oszillatoren mit ein und demselben Verstärker gebildet werden, so dass bei der Herstellung der Einrichtung und bei deren Unterhalt nur ein einziger Verstärker abgeglichen werden muss, und bei der Prüfung mehrerer Münzeigenschaften nur der Speisestrom dieses einzigen Verstärkers fliesst. Dabei kann die Speisestromdauer sehr kurz sein, indem die Schaltvorrichtung nach einem zur Auswertung ausreichenden Teil eines Prüfsignals einer Münzeigenschaft, den für die anschliessende Prüfung einer weiteren Münzeigenschaft vorgesehenen Schwingungskreis mit dem Verstärker verbindet, falls die Auswertung des Prüfsignals nicht bereits zu einem Münzrückgabesignal führt. Dabei folgt die Schaltvorrichtung automatisch der zeitlichen Folge, in der die zu prüfende Münze verschiedene Spulen nacheinander beeinflusst, so dass diese Spulen sehr dicht aufeinander folgend angeordnet werden können. Dies ermöglicht eine sehr kurze Prüfzeit und eine sehr kurze Prüfstrecke der Münzführung. Auch können die Spulen von Schwingungskreisen für die Prüfung derselben oder verschiedener Münzeigenschaften so angeordnet werden, dass die zu prüfende Münze sie gleichzeitig beeinflusst, wobei die Schwingungskreise mit diesen Spulen periodisch abwechselnd erregt, d.h durch die Schaltvorrichtung mehrmals kurzzeitig mit dem Verstärker verbunden werden. Die gleichzeitige Beeinflussung wird ermöglicht, indem jeder Schwingungskreis nur eine Spule hat, an deren Stirnfläche die Münze vorbeigeht. Durch diese Massnahmen kann z.B. mit einer Münzgeschwindigkeit von 0,5 m/s eine Prüfdauer von weniger als 100 ms bei einem Energieverbrauch von 200 mWs pro Münze erzielt werden. Indem die Prüfsignale für die verschiedenen Münzeigenschaften aus den Oszillatorschwingungen durch ein und denselben Demodulator mit anschliessendem Analog-Digital-Wandler gebildet werden, haben die auf die Dauer unvermeidbaren, die Prüfsignale unerwünscht beeinflussenden Aenderungen (Drift) von Eigenschaften der Bauteile des Demodulators und des Analog-Digital-Wandlers auf alle Prüfsignale dieselbe Wirkung. Dies ermöglicht eine automatische Korrektur in der Auswertevorrichtung, so dass der Drift bei der Bemessung der Toleranzbereiche der Prüfkriterien (bei deren Ueber-oder Unterschreitung die Auswertevorrichtung ein Münzrückgabesignal auslöst), unbeachtet bleiben kann. Dies ermöglicht eine sehr kritische und trotzdem zuverlässige Prüfung. Vorteilhaft sind auch eine besonders stabile Verstärkerschaltung für den Oszillator, bei der weder Rückkopplungsspulen noch Spulenabgriffe nötig sind, zusammen mit einer Ausführung der Schaltvorrichtung, bei der trotz Verwendung von Halbleiterschaltern die ganze Schwingkreisspannung am Verstärkereingang liegt, ein schnell ansprechender, schwellenfreier Demodulator, die Art der Korrektur von Drifterscheinungen, eine besondere Spulenanordnung für die Prüfung der Prägung der Münze, mit der ausser der Prägungstiefe auch das Prägungsmuster geprüft werden kann, und eine besondere Spulenanordnung und Signalauswertung für die Prüfung des Durchmessers der Münze, durch die ein grosses Auflösungsvermögen in einem grossen Durchmesserbereich erzielt wird. Weitere Vorteile und Lösungen von im Zusammenhang mit der Erfindung stehenden Einzelaufgaben gehen aus der folgendden, detaillierten Beschreibung einer erfindungsgemässen Einrichtung zur Münzenprüfung hervor. Insgesamt zeichnet sich die Einrichtung durch Einfachheit, niedrigen, kurzzeitigen Stromverbrauch, kleinen Raumbedarf und zuverlässige, genaue Prüfergebnisse innerhalb enger Toleranzen aus.

Im folgenden wird die Erfindung anhand von Zeichnungen, die lediglich einen Ausführungsweg darstellen, näher beschrieben. Es zeigen:
Fig. 1 einen Uebersichtsschaltplan einer Einrichtung zur Münzenprüfung,
Fig. 2 eine Seitenansicht eines Abschnittes der Münzführung der Einrichtung,
Fig. 3 einen Schnitt nach der Linie 111-111 in Fig. 2,
Fig. 4 den Stromlaufplan des Verstärkers der Einrichtung nach Fig. 1,
Fig. 5 einen Stromlaufplan des Amplitudendemodulators der Einrichtung nach Fig. 1,
Fig. 6 ein Zeitablaufdiagramm der Prüfsignale und deren Teilsignale, die infolge einer Beeinflussung verschiedener Schwingungskreise der Einrichtung nach Fig. 1 durch die geprüft werdende Münze teils nacheinander und teils gleichzeitig auftreten.

In Fig. 1 ist ein Uebersichtsschaltplan einer Einrichtung zur Münzenprüfung dargestellt, die in ihrem grundsätzlichen Aufbau aus folgenden Baugruppen besteht:
sechs Schwingungskreise 1-6, deren Schwingkreisspulen 7-12 an einer Münzführung (Fig. 2 und 3) so angeordnet sind, dass sie für die Prüfung mehrerer Münzeigenschaften teils gleichzeitig und teils einzeln nacheinander von der zu prüfenden Münze beeinflusst werden;
ein Verstärker 14 (Fig. 4) und eine Schaltvorrichtung z.B. 42, 43, durch die jeder der Schwingungskreise 1-6 einzeln mit dem Verstärker 14 zur Bildung eines Oszillators verbindbar ist, der entsprechend der Beeinflussung der jeweiligen Schwingkreisspule, z.B. 7, durch die zu prüfende Münze amplitudenmodulierte (und auch in ihrer Frequenz beeinflusste) hochfrequente Prüfsignale liefert. ein Amplitudendemodulator 19 für die hochfrequenten Prüfsignale, der ein für die Beeinflussung der jeweiligen Schwingkreisspule durch die zu prüfende Münze und damit für die betreffende Münzeigenschaft charakteristisches, analoges Prüfsignal liefert, das in einem Analog-Digital-Wandler 20 in ein digitales Prüfsignal umgewandelt wird;
eine Auswertevorrichtung 22 mit Festwertspeicher 23, in welcher die digitalen Prüfsignale mit im Festwertspeicher 23 gespeicherten Prüfkriterien verglichen werden, und ein Münzannahmesignal an einer Leitung 25 ausgelöst wird, wenn alle von einer Münze erhaltenen Prüfsignale den für eine der anzunehmenden Münzen gespeicherten Kriterien entsprechen, und ein Münzrückgabesignal an einer Leitung 26 ausgelöst wird, wenn nicht alle Prüfsignale ein und derselben Münze den für eine der anzunehmenden Münzen gespeicherten Kriterien entsprechen;
eine Steuervorrichtung 28, welche die Schaltvorrichtung 16, 17 so steuert, dass die Schwingungskreise 1-6 in der Reihenfolge, in der ihre Spulen 7-12 durch die zu prüfende Münze beeinflusst werden, einzeln nacheinander, und Schwingungskreise (1, 2 bzw. 4, 5, 6), deren Spulen (7, 8 bzw. 10, 11, 12) gleichzeitig beeinflusst werden, wiederholt miteinander abwechselnd mit dem Verstärker 14 verbunden werden, bis die Auswertevorrichtung 22 ein Münzannahme- oder -rückgabesignal an der Leitung 25 bzw. 26 auslöst.

Die Auswertevorrichtung 22 und die Steuervorrichtung 28 sind zu einer Datenverarbeitungseinrichtung (Mikroprozessor CPU) zusammengefasst, welcher der Festwertspeicher (EPROM) 23 zugeordnet ist.

Die Münzführung nach Fig. 2 und 3 hat eine steile Führungsfläche 31, an der die auf einer Rollbahn 32 mit Gefälle rollenden Münzen mit ihrer ganzen Vorder- bzw. Rückseite gleiten, so dass ein bestimmter, kleiner Abstand zwischen der Münze und den dicht hinter der Führungsfläche 31 angeordneten Schwingkreisspulen 7-11 sichergestellt ist. Die Schwingungskreise 1 bis 6 sind wie folgt für die Prüfung mehrerer Münzeigenschaften vorgesehen: Die Schwingungskreise 1 und 2 mit den Spulen 7 und 8 für die Prägung, die Schwingungskreise 3 und 4 mit den Spulen 9 und 10 für den Durchmesser, der Schwingungskreis 5 mit der Spule 11 für die Legierung und der Schwingungskreis 6 mit der Spule 12 für die Dicke der Münze. Die Schwingkreisspulen 7-12 sind so angeordnet, dass die zu prüfende Münze zuerst die Spulen 7 und 8 gleichzeitig, dann die Spule 9 einzeln und anschliessend die Spulen 10, 11 und 12 gleichzeitig beeinflusst. Dazu ist die Spule 10 an der Führungsfläche 31 oberhalb der Spule 11 und die Spule 12 koaxial zur Spule 11 dieser gegenüber angeordnet. Entsprechend der teils gleichzeitigen und der teils aufeinander folgenden Beeinflussung der Spulen 7 bis 12 verbindet die Schaltvorrichtung 16, 17 bei der Prüfung der Münzeigenschaften zuerst die Schwingungskreise 1 und 2 (Spulen 7 und 8) periodisch abwechselnd (z.B. jeweils 0,5 bis 1 ms), dann den Schwingungskreis 3 (Spule 9) und anschliessend in dauernder Wiederholung nacheinander die Schwingungskreise 4, 5 und 6 (Spulen 10, 11 und 12) mit dem Verstärker 14 zur Bildung eines Oszillators. Die konstruktive Ausführung und Einzelheiten der Anordnung der Schwingkreisspulen 7 bis 12, die bei ihrer Beeinflussung durch die zu prüfende Münze auftretenden Prüfsignale, deren Auswertung und die Auslösung der Steuersignale für die-Schaltvorrichtung 16, 17 werden weiter unten näher beschrieben.

Bei Abwesenheit einer Münze haben die Schwingungskreise 1, 2 und 6 eine Eigenfrequenz von 247 kHz, die Schwingungskreise 3 und 4 eine Eigenfrequenz von 230 kHz und der Schwingungskreis 5 eine niedrigere Eigenfrequenz von 120 kHz, bei der das Feld der Spule 11 tiefer in den Münzkörper eindringt, wobei der Einfluss der elektrischen und magnetischen Eigenschaften der Münzlegierung auf das Prüfsignal grösser und der Einfluss der Prägungstiefe kleiner ist. Die Dämpfungen der Schwingungskreise 1-6 sind an Widerständen, z.B. 36, so abgeglichen, dass die Hochfrequenzspannung des Oszillators mit jedem der Schwingungskreise 1-6 in Abwesenheit einer Münze dieselbe Amplitude hat, z.B. Spitze-Spitze-Wert 2,5 V.

Um Rückkopplungsspulen oder Spulenabgriffe und eine entsprechend aufwendige Schaltvorrichtung zu vermeiden, ist der Verstärker 14 ein nicht invertierender Verstärker mit dem Verstärkungsgrad Eins. Die Schaltvorrichtung 16, 17 hat für jeden der Schwingungskreise 1-6 zwei gemeinsam ansteuerbare Halbleiterschalter, durch deren einen der Eingang 39 und durch deren anderen der Ausgang 40 des Verstärkers 14 mit jedem der Schwingungskreise 1-6 einzeln verbindbar ist. Beispielsweise ist der Schwingungskreis 1 durch den Halbleiterschalter 42 mit dem Verstärkereingang 39 und durch den Halbleiterschalter 43 mit dem Verstärkerausgang 40 verbindbar. Zwecks Verwendung integrierter Bauelementeinheiten sind sowohl diese, je einem der Schwingungskreise 1-6 zugeordneten Halbleiterschalter, z.B. 42 und 43, als auch die weiter unten erwähnten Halbleiterschalter 45 und 46 Teile zweier Analogschalter 16 und 17 der für das Zeitmultiplexverfahren der Uebertragungstechnik üblichen Art, deren Ansteuerlogik mit 48 bzw. 49 bezeichnet ist. Die Verwendung zweier, getrennter Schalter, z.B. 42 und 43, hat folgenden Grund: Bei Verwendung eines einzigen Halbleiterschalters wäre die Verstärkereingangsspannung nicht gleich der Schwingkreisspannung, sondern von dem temperaturabhängigen und wegen Drift-Erscheinungen veränderlichen Durchlassspannungsabfall an diesem Schalter beeinflusst. Dadurch würde die Stabilität (insbesondere Amplitudenstabilität) des Oszillators beeinträchtigt. Bei Verwendung der beiden Halbleiterschalter ist die Verstärkereingangsspannung jedoch praktisch genau gleich der Schwingkreisspannung; denn der Durchlassspannungsabfall an demjenigen, z.B. 42, dieser beiden Halbleiterschalter, der den Schwingungskreis, z.B. 1, mit dem Verstärkereingang 39 verbindet, ist wegen des sehr schwachen Verstärkereingangsstromes vernachlässigbar. Dabei wird trotz des nicht konstanten Durchlasswiderstands der Halbleiterschalter eine hohe Stabilität des Oszillators erzielt.

Fig. 4 zeigt den Verstärker 14 in dem Zustand der Analogschalter 16, 17 in dem er mit dem Schwingungskreis 1 einen Oszillator bildet. Der Verstärker 14 ist ein stabilisierter Differenzverstärker mit einem ersten und einem zweiten Transistor 51 und 52 in Emitterschaltung. An den Eingängen 54 und 55 dieser Verstärkerschaltung liegen gleiche Teilspannungen zweier Gleichspannungsteiler 57, 58 und 59, 60. Bezogen auf den Ausgang 62 (Kollektor des zweiten Transistors 52) ist 54 (Basis des ersten Transistors 51) der nicht invertierende Eingang. Diesem Eingang ist die Schwingkreisspannung überlagert, indem der Schwingungskreis 1 durch den Halbleiterschalter 43 und einen den Widerstand 57 überbrückenden Kondensator 63 mit diesem Eingang 54 verbunden ist. Der Ausgang 62 ist durch den Halbleiterschalter 42 ebenfalls mit dem Schwingungskreis 1 verbunden. Ein Impulsformer 64, der Impulse mit der Frequenz der Oszillatorschwingungen an die Auswertevorrichtung 22 liefert, welche diese Impulse als zusätzliches Prüfsignal, inbesondere z.B. bei der Prüfung der Münzlegierung verwendet, ist, um den Oszillator möglichstwenig zu beeinflussen, an den anderen Ausgang 66 (Kollektor des ersten Transistors 51) angeschlossen. Zur Stabilisierung des Verstärkers dienen eine Konstantstromquelle 67 in Verbindung mit einem Stromspiegel 68, der zwischen die miteinander verbundenen Emitter der Transistoren 51 und 52 und ein festes negatives Bezugspotential (z.B. -5V) geschaltet ist. Ein in Reihe mit der Konstantstromquelle 67 liegender Widerstand 69 liefert eine konstante (negative) Referenzspannung, die durch einen Verstärker 71 verstärkt und invertiert wird, wobei die Spannung Uref am Ausgang 72 dieses Verstärkers 71 praktisch belastungsunabhängig ist.

Der Amplitudendemodulator 19 hat nach Fig. 5 eine erste Konstantstromquelle 75, die einen durch einen Pfeil 76 dargestellten Ladestrom von z.B. 0,33 mA in Durchlassrichtung einer Diode 77 an einen Kondensator 78 liefert. Die Konstantstromquelle 75 ist von einem Komparator 79 so gesteuert, dass der Ladestrom 76 fliesst, wenn der Augenblickswert der Hochfrequenzspannung grösser als die Kondensatorspannung ist. Eine zweite Konstantstromquelle 82 liefert einen durch einen Pfeil 83 dargestellten Entladestrom von z.B. 0,004 mA unmittelbar an den Kondensator 78. Die zweite Konstantstromquelle 82 ist von einem zweiten Komparator 84 so gesteuert, dass der Entladestrom 83 fliesst, wenn die Kondensatorspannung die dem Ladestrom 76 entsprechende Polarität hat. Da der Entladestrom 83 sehr viel schwächer als der Ladestrom 76 ist, kann der Komparator 84 auch weggelassen werden, so dass der Entladestrom 83 dauernd fliesst. Wenn der Augenblickswert der Hochfrequenzspannung kleiner als die Spannung am Kondensator 78 ist, fliesst der dann zur Pfeilrichtung 76 entgegengesetzte Strom der Konstantstromquelle 75 durch die Diode 85. Die Ströme 76 und 83 der Konstantstromquellen 75 und 82 sind mittels zweier Transistoren 87 und 88 von evtl. Aenderungen der Referenzspannung an der Ausgangsleitung 72 des Verstärkers 71 (Fig. 4) derart beeinflusst, dass bei einer durch eine Aenderung des Speisestromes des Verstärkers 14 bewirkten Aenderung der Hochfrequenzspannung des mit diesem und jeweils einem der Schwingungskreise 1-6 gebildeten Oszillators der Ladestrom 76 (und mit dem Komparator 84 auch der Entladestrom 83) des Kondensators 78 im Demodulator 19 ebenso ändert, so dass diese Aenderung der Hochfrequenzspannung keinen Einfluss auf das analoge Signal hat. Dies ermöglicht es, eng tolerierte Prüfkriterien zu verwenden. Das Ausgangssignal (Spannung des Kondensators 78) des Demodulators 19 wird in einem Verstärker 89 verstärkt und im Analog-Digital-Wandler 20 in ein entsprechendes digitales Signal umgewandelt.

Zur Korrektur der Wirkungen allmählicher Aenderungen (Drift) derjenigen Eigenschaften von Bauelementen der Einrichtung, welche die Prüfsignale beeinflussen, werden vor der Münzprüfung (unmittelbar nach dem Ansprechen eines Münzdetektors) die Halbleiterschalter 45 und 46 (Fig. 1) nacheinander vorübergehend geschlossen. Dadurch wird eine erste Spannung Uref ₁ und danach eine zweite Spannung Uref ₂ an den Eingang des Amplitudendemodulators 19 gelegt. Diese Spannungen sind durch einen oder zwei nicht dargestellte Spannungsteiler aus der Spannung Uref an der Ausgangsleitung des Verstärkers 71 (Fig. 4) erhalten und so bemessen, dass U_{ref 1} zu einem ersten Digitalsignal in einem untersten Teil des Signalbereichs des Analog-Digital-Wandlers 20 und Uref ₂ zu einem zweiten Digitalsignal in einem obersten Teil des Signalbereichs des Analog-Digital-Wandlers 20 führt. Dazu ist U_{ref 2} etwas kleiner als die Oszillatoramplitude bei nicht durch eine Münze beeinflusstem Schwingungskreis und U_{ref 1} grössenord- nungsmässig kleiner als U_{ref 2}. Die im einzelnen nicht dargestellte Auswertevorrichtung 22 (Datenverarbeitungseinrichtung, Mikroprozessor CPU) hat ein Subtrahierwerk, ein Dividierwerk sowie ein Addierwerk und ein Multiplizierwerk, und im Speicher 23 (EPROM) sind ein erster Sollwert für das erste und ein zweiter Sollwert für das zweite dieser beiden digitalen Signale gespeichert. Das Subtrahierwerk bildet die Differenz zwischen dem Wert des ersten Signals und dem ersten Sollwert. Das Dividierwerk bildet den Quotienten aus dem Wert des zweiten Signals und dem zweiten Sollwert. Bevor bei der anschliessenden Münzprüfung die Prüfsignale mit den gespeicherten Prüfsignal-Kriterien verglichen werden, wird jedes Prüfsignal vom Addierwerk durch Addition der Differenz und vom Multiplizierwerk durch Multiplikation mit dem Quotienten korrigiert. Dadurch werden Aenderungen (Drift) der Eigenschaften von Bauelementen des Demodulators 19 und insbesondere des Analog-Digital-Wandlers 20 so kompensiert, dass mit sehr eng tolerierten Prüfkriterien gearbeitet werden kann. Durch die erste dieser Korrekturen wird eine Verschiebung der Digitalwerte, durch die zweite wird eine Aenderung des Analog-Digital-Bereichs des Analog-Digital-Wandlers 20 berichtigt.

Die Spulen 7 und 8 zur Prüfung der Prägung der Münze sind Topfkernspulen, deren Topfkernstirnfläche wesentlich kleiner als die Fläche der kleinsten, anzunehmenden Münze ist. Sie sind in einem solchen Abstand von der Rollbahn 32 der Münzführung und in einem solchen gegenseitigen Abstand in Münzlaufrichtung 34 (Fig. 7) aufeinander folgend angeordnet, dass sie von allen anzunehmenden Münzen während einer zur Erzeugung eines auswertbaren Prüfsignals ausreichenden Zeit gleichzeitig beeinflusst werden. Da die Schwingungskreise 1 und 2 mit den Spulen 7 und 8 periodisch abwechselnd mit dem Verstärker 14 zur jeweiligen Bildung eines Oszillators verbunden sind, besteht das Prüfsignal für die Prägung der Münze aus zwei, wie beim Zeitmultiplexverfahren miteinander verschachtelten Teilsignalen Pᵢ und P₂ (Fig. 6), von denen Pi auf einer Beeinflussung der Spule 7 und P₂ auf einer Beeinflussung der Spule 8 beruht. Weil die Spulen 7 und 8 dabei von verschiedenen, kleinen Flächenteilen (verschiedener Kreisringsektoren) der Münzoberfläche beeinflusst sind, enthält das Prüfsignal Pi, P₂ wesentlich mehr Information über die Prägung als ein in üblicherweise durch Beeinflussung einer einzigen Spule entstandenes Prüfsignal. Als Prüfkriterien für die Tiefe der Prägung der Münze sind im Speicher 23 für jede anzunehmende Münze die Grenzen des Bereichs gespeichert, zwischen denen die Signalmaxima und -minima liegen. Die Auswertevorrichtung 22 prüft, ob der Bereich, in dem die Minima und Maxima der Prüfsignalteile P₁ und P₂ liegen, einem der als Kriterien je für eine der anzunehmenden Münzen gespeicherten Bereiche entspricht. Trifft dies zu, so hat die geprüft werdende Münze die Prägungstiefe dieser anzunehmenden Münze.

Der grössere Informationsinhalt des mit den beiden Spulen 7 und 8 erhaltenen, für die Prägung charakteristischen Prüfsignals P₁, P₂ ermöglicht es auch, für das Prägungsmuster (Schrift- bzw. Zahlen- und Bildprägung) typische Kriterien der anzunehmenden Münzen zu speichern und zur Prüfung, z.B. zusätzlich zur Tiefe der Prägung heranzuziehen. Diese Kriterien sind für beide Seiten jeder Münze zu speichern, weil sie für die beiden Seiten der Münze verschieden sind und nicht voraussehbar ist, welche Seite der Münze bei ihrer Prüfung den Spulen 7 und 8 zugewandt ist. Dabei kann es zweckmässig sein, die Spulen 7 und 8 in verschiedenen Abständen von der Rollbahn 32 der Münzführung anzuordnen.

Die Spulen 9 und 10 für Prüfung des Durchmessers der Münze haben Topfkerne, deren Durchmesser wesentlich grösser als der Durchmesser der Spulen 7 und 8 ist. An den Topfkernen der Spulen 9 und 10 sind zwei einander gegenüberliegende Segmente abgeschnitten, um ihre Abmessung in Münzlaufrichtung 34 und damit die Dauer ihrer Beeinflussung und die Länge der Messstrecke an der Münzführung herabzusetzen. Diese Spulen 9 und 10 sind in Münzlaufrichtung 34 aufeinander folgend so angeordnet, dass die höchste Stelle des Polkerns der Spule 9 und die tiefste Stelle des Polkerns der Spule 10 denselben Abstand von der Rollbahn 32 der Münzführung haben. Damit wird die Prüfung des Münzendurchmessers in zwei einander teilweise überlappenden Durchmesserbereichen durchgeführt, was im Vergleich mit der Beeinflussung nur einer Spule wesentlich differenziertere Prüfsignale in einem grösseren Durchmesserbereich ergibt, die enger tolerierte Prüfkriterien für die Durchmesserprüfung ermöglichen. Dabei besteht das Prüfsignal aus zwei aufeinander folgenden Teilsignalen di und d₂ für Münzen in einem unteren Teil des Durchmesserbereichs bzw. Dᵢ und D₂ für Münzen in einem oberen Teil des Durchmesserbereichs, wobei di bzw. Di auf einer Beeinflussung der Spule 9, d₂ bzw. D₂ auf einer Beeinflussung der Spule 10 beruhen. Bei einer Münze im unteren Durchmesserteilbereich hat d₁ ein ausgeprägtes Minimum, das in einer eindeutigen Beziehung zum Münzdurchmesser steht (grosse Steilheit des Signalwertes in Funktion des Durchmessers der Münze), während d₂ ein viel weniger ausgeprägtes, wenig aussagekräftiges Minimum (kleine Steilheit des Signalwertes in Funktion des Durchmessers der Münze) hat. Das Minimum von d₁ wird für die Prüfung ausgewertet. Bei einer Münze im oberen Durchmesserteilbereich hat Di einen breiten Bereich eines Minimums, das nur unwesentlich vom Münzdurchmesser beeinflusst ist, während D₂ ein ausgeprägtes, viel stärker vom Münzdurchmesser beeinflusstes Minimum hat. Das Minimum von D₂ wird für die Prüfung ausgewertet. Im Speicher 25 sind für jede der anzunehmenden Münzen, deren Durchmesser im unteren Durchmesserteilbereich liegt, die Kriterien für das Minimum des ersten Teilsignals di und für jede der anzunehmenden Münzen, deren Durchmesser im oberen Durchmesserteilbereich liegt, die Kriterien für das Minimum des zweiten Teilsignals D₂ gespeichert.

Die Auswertevorrichtung 22 ermittelt die Minima dieser Prüfsignale, indem sie diese differenziert. Kriterien für den Münzdurchmesser sind. für jede der anzunehmenden Münzen eine obere und eine untere Grenze des Minimums des ersten bzw. zweiten Teilsignals. Liegt das erste bzw. zweite Teilsignal di bzw. D₂ der zu prüfenden Münze zwischen den für eine der anzunehmenden Münzen gespeicherten Grenzen, so hat die Münze den Durchmesser dieser anzunehmenden Münze.

Die für die Prüfung der Münzlegierung vorgesehene Spule 11 und die für die Prüfung der Münzdicke vorgesehene Spule 12 sind Topfkernspulen, deren Topfkerndurchmesser so bemesen und die in einem solchen Abstand von der Rollbahn 32 angeordnet sind, dass sie auch von derjenigen der anzunehmenden Münzen, die den kleinsten Durchmesser hat, während einer zur Erzeugung eines auswertbaren Prüfsignals ausreichenden Zeit in ihrem ganzen Polbereich beeinflusst werden. Der Abstand der Spule 12 von der Führungsfläche 31 der Münzlaufbahn ist nur wenig grösser als die Dicke der dicksten der anzunehmenden Münzen. Dadurch wird ein möglichst grosser Einfluss der Münzdicke auf die Amplitude (und Frequenz) der Schwingungen des Schwingungskreises 6 mit der Spule 12 erzielt, wenn dieser zusammen mit dem Verstärker 14 einen Oszillator bildet.

Das bei Beeinflussung der Spule 11 durch die zu prüfende Münze erhaltene Prüfsignal L für die Legierung des Münzmetalls hat zwischen zwei Minima einen konstanten Signalteil. Zu diesem Signalteil sind im Speicher 23 für jede der anzunehmenden Münzen die Kriterien gespeichert. Eines dieser beiden Minima entsteht, wenn der Münzrand in das Feld der Spule 11 eintritt, und das andere entsteht, wenn der Münzrand wieder aus dem Feld der Spule 11 austritt, wobei eine Münzrandzone als im Hochfrequenzfeld der Spule 11 bewegter (im Feld begrenzter) Leiter wirkt. Hat die Münze eine Randzone aus einer und einen mittleren Teil aus einer anderen Legierung, so beeinflusst dies die beiden Minima und den konstanten, mittleren Signalteil. Deshalb können diese Minima und dieser mittlere Signalteil als Unterscheidungsmerkmale von verschiedenen Münzen dieser Art und von Münzen aus nur einer Legierung sowie von Münzen mit einem zentralen Loch benutzt werden, indem entsprechende Kriterien im Speicher 23 gespeichert und mit diesen Teilen des Signals L verglichen werden. Dazu muss der Schwingungskreis 5 nicht nur während der Beeinflussung des ganzen Polbereiches seiner Spule 11 durch die zu prüfende Münze sondern auch dann erregt, d.h. mit dem Verstärker 14 verbunden sein, wenn der Münzrand den Polbereich erreicht oder verlässt. Im Gegensatz dazu genügt es, dass der Schwingungskreis 3 nur in einem Bereich maximaler Beeinflussung seiner Spule 9 erregt ist. Auch würde es genügen, den Schwingungskreis 4 nur in einem Bereich maximaler Beeinflussung seiner Spule 10 und gleichzeitig den Schwingungskreis 6 zu erregen.

Das bei Beeinflussung der Spule 12 durch die zu prüfende Münze erhaltene Prüfsignal S für die Dicke der Münze hat ebenfalls zwischen zwei Minima einen konstanten Signalteil, zu dem im Speicher 23 für jede der anzunehmenden Münzen die Kriterien gespeichert sind, mit denen dieser Signalteil bei der Auswertung des Signals S verglichen wird. Dabei haben die beiden Minima keine Bedeutung.

Die erwähnten Minima treten aus dem erwähnten Grunde auch bei den Signalen Pi und P₂ auf, kommen aber wegen des kleinen Verhältnisses des Durchmessers der Spulen 7 und 8 zum Münzdurchmesser (z.B. 4 mm) und zur Münzgeschwindigkeit (z.B. 0,5 m/s) nur sehr kurzzeitig zur Geltung, könnten jedoch bei der Prägungsprüfung zusätzlich herangezogen werden. Die Schwingungskreise 3 und 4 sind, wenn der Münzrand in das Feld der Spule 9 bzw. 10 eintritt und aus diesem austritt, noch nicht bzw. nicht mehr erregt, wie weiter unten im Zusammenhang mit dem Weiterschalten der Analogschalter 16 und 17 von den Schwingungskreisen 1 und 2 zum Schwingungskreis 3 vom Schwingungskreis 3 zu den Schwingungskreisen 4, 5 und 6 beschrieben. Das für die Signalauswertung massgebende Minimum von di bzw. D₂ und gegebenenfalls die Minima von z.B. L ermittelt die Auswertevorrichtung 22 durch Differentiation dieser Signale. Der mittlere, konstante Teil der Signale L und S verläuft in einem Bereich, in dessen Mitte das Minimum von D₂ (Zeitpunkt ts) liegt. Demgemäss wird der Betrag, den diese Signale in diesem Zeitpunkt (oder kurz danach) haben, in der Auswertevorrichtung 22 ausgewertet.

Kriterien für die Legierung und für die Dicke der Münze sind eine obere und eine untere Grenze des konstanten, mittleren Signalteils von L bzw. S (und gegebenenfalls die Minima des Signals L). Liegt der betreffende Signalteil zwischen den für die Legierung bzw. Dicke einer der anzunehmenden Münzen gespeicherten Grenzen, so hat die zu prüfende Münze die Legierung bzw. Dicke dieser anzunehmenden Münze.

Da zur gleichzeitigen Erzeugung der Teilsignale P₁ und P₂ für die Prägung, des Teilsignals D₂ für den Durchmesser, des Signals L für die Legierung und des Signals S für die Dicke der Münze die Schwingungskreise 1 und 2 bzw. 4, 5 und 6 mit den Spulen 7 und 8 bzw. 10, 11 und 12 in dauernd aufeinander folgender Wiederholung jeweils kurzzeitig durch Verbindung mit dem Verstärker 14 erregt werden, bestehen Pᵢ, P₂, D₂, L und S aus kurzen, wie beim Zeitmultiplex miteinander verschachtelten Signalteilen. Die Zuordnung dieser miteinander verschachtelten Signalteile zu den Signalen bereitet in der Auswertevorrichtung 22 keine besonderen Schwierigkeiten, weil dieselbe Auswertevorrichtung 22 (des Mikroprozessors CPU) auch die Steuervorrichtung 28 für die Analogschalter 16 und 17 steuert, durch welche die Schwingungskreise 1 und 2 bzw. 4, 5 und 6 jeweils mit dem Verstärker 14 verbunden und dabei erregt sind.

Die Weiterschaltung der Einrichtung von einem Prüfvorgang zum folgenden Prüfvorgang bzw. zu den folgenden gleichzeitigen Prüfvorgängen wird jeweils von der zu prüfenden Münze selbst ausgelöst. Sobald ein zur Auswertung ausreichender Teil des Prüfsignals (Teilsignals) Pi des Schwingungskreises 1 (Spule 7) vorliegt (das ist im Zeitpunkt t₁ der Fall, in dem die ansteigende Flanke des Teilsignals Pi erkennen lässt, dass keine weitere Information zu erwarten ist), veranlasst die Auswertevorrichtung 22 (mittels der Steuervorrichtung 28) ein Signal an die Ansteuerlogik 48 und 49 der Analogschalter 16 und 17, durch das deren dem Schwingungskreis 3 mit der Spule 9 zugeordnete Halbleiterschalter geschlossen werden, so dass der Verstärker 14 mit dem Schwingungskreis 3 einen Oszillator bildet. Dessen Schwingkreisspule 9 wird nun von der zu prüfenden Münze beeinflusst. Dadurch entsteht dann das erste Teilsignal d₁ bzw. D₂ des Prüfsignals für den Münzdurchmesser. Sobald dieses Teilsignal nach einem Minimum ansteigt, das ist im Zeitpunkt t₂, enthält es alle erforderliche Information, und nun veranlasst die Auswertevorrichtung 22, dass die Schwingungskreise 4, 5 und 6 dauernd wiederholt je einzeln mit dem Verstärker 14 zur Bildung eines Oszillators verbunden werden. Die Münze beeinflusst die Spulen 10, 11 und 12 dieser Schwingungskreise 4, 5 und 6 gleichzeitig. Dabei entstehen durch Beeinflussung der Spule 10 das zweite Teilsignal d₂ bzw. D₂ für die Prüfung des Durchmessers, durch Beeinflussung der Spule 11 das Signal L für die Prüfung der Legierung und durch Beeinflussung der Spule 12 das Signal S für die Prüfung der Dicke der Münze.

Die Einrichtung könnte auch so ausgeführt werden, dass die Analogschalter 16 und 17 die Schwingungskreise 1 bis 6 in einem während der Münzprüfung dauernd wiederholten Zyklus mit dem Verstärker 14 zur Bildung eines Oszillators verbinden. Dies führt jedoch - ebenso wie eine ebenfalls mögliche Aufeinanderfolge der Prüfvorgänge nach einem festen Zeitprogramm, die eine bestimmte Münzgeschwindigkeit voraussetzt - zu einer längeren Prüfungsdauer.

Sobald die Auswertevorrichtung 22 feststellt, dass ein Prüfsignal oder Teilsignal eines Prüfsignals keinen der für die betreffende Münzeigenschaft der anzunehmenden Münzen gespeicherten Kriterien entspricht, oder mehrere, solche (von ein und derselben Münze erhaltene) Signale nicht den für die betreffenden Eigenschaften ein und derselben, anzunehmenden Münze gespeicherten Kriterien entsprechen, löst sie das Münzrückgabesignal an der Leitung 26 aus. Entsprechen alle für die verschiedenen Münzeigenschaften erhaltenen Prüfsignale den für diese Eigenschaften ein und derselben, annehmbaren Münze gespeicherten Kriterien, so löst die Auswertevorrichtung 22 das Münzannahmesignal an der Leitung 25 aus. Nach einem Münzannahme- oder Münzrückgabesignal nimmt die Einrichtung wieder ihren Ruhezustand an. Im Falle eines Münzrückgabesignals im Zeitpunkt ti oder t₂ unterbleibt dabei ein Steuersignal für das Weiterschalten zum nächsten bzw. zu den nächsten Prüfvorgängen.

Da jede zu prüfende Münze sowohl die Amplitude als auch die Frequenz der Oszillatorschwingungen beeinflusst, kann die Einrichtung auch so ausgeführt werden, dass der Frequenzverlauf die Prüfsignale bestimmt. Auch kann das Ausführungsbeispiel so erweitert werden, dass bei Prüfung wenigstens einer der Münzeigenschaften, z.B. der Legierung, geprüft wird, ob die durch die Münze beeinflusste Frequenz der Oszillatorschwingungen dafür gespeicherten Kriterien entspricht.

Die Ausführung der Spulen 8 bis 12, die Anordnung der Spulen 8 und 9 sowie die Anordnung der Spulen 9 und 10 in bezug aufeinander, die Prüfsignale, deren Auswertung und die dabei benutzten Kriterien sind sinngemäss auch ohne das Zeitmultiplex-Prinzip anwendbar.

## Patentansprüche

1. Einrichtung zur Münzenprüfung, gekennzeichnet durch nacheinander und/oder gleichzeitig durch die zu prüfende Münze beeinflussbare Schwingungskreise (1-6); eine Schaltvorrichtung (16, 17), durch welche jeder der Schwingungskreise (1-6) einzeln mit ein und demselben Verstärker (14) zur Bildung eines Oszillators verbindbar ist; einen Amplitudendemodulator (19) und/oder Frequenzdemodulator oder Frequenzmesser für die Oszillatorschwingungen, welcher (19) der Beeinflussung des jeweiligen Oszillator-Schwingungskreises (1-6) durch die zu prüfende Münze entsprechende Prüfsignale (P₁, P₂, di, d₂, L, S ) für verschiedene Münzeigenschaften liefert; und eine Auswertevorrichtung (22) zum Vergleich dieser Prüfsignale mit für jede dieser Eigenschaften der anzunehmenden Münzsorten in einem Speicher (23) gespeicherten Kriterien.

2. Einrichtung nach Anspruch 1, dadurch gekennzeichnet, dass die Schwingungskreise (1-6) während der Münzenprüfung in der zeitlichen Aufeinanderfolge ihrer Beeinflussung durch die zu prüfende Münze, bei gleichzeitiger Beeinflussung zyklisch wiederholt mit dem Verstärker (14) verbunden sind, oder alle Schwingungskreise (1-6) unabhängig von der Aufeinanderfolge bzw. Gleichzeitigkeit ihrer Beeinflussung dauernd zyklisch wiederholt mit dem Verstärker (14) verbunden sind.

3. Einrichtung nach Anspruch 1 oder 2, dadurch gekennzeichnet, dass die Schaltvorrichtung (16, 17) von einer von der Auswertevorrichtung (22) gesteuerten, vorzugsweise mit dieser zu einer Datenverabeitungseinrichtung (CPU) vereinigten Steuervorrichtung (28) so gesteuert ist, dass nach wenigstens einem auswertbaren Teil des Prüfsignals (P₁; d₁ oder 0₁) eines von der geprüft werdenden Münze beeinflussten Schwingungskreises (1; 3) der nachfolgend einzeln beeinflussbare Schwingungskreis (3) mit dem Verstärker (14) verbunden wird, bzw. mehrere nachfolgend gleichzeitig beeinflussbare Schwingungskreise (3; 4, 5, 6) zyklisch wiederholt mit dem Verstärker verbunden werden, und zwar vorzugsweise nur dann, wenn die Auswertung des Prüfsignals (P₁; di oder D₁), gegebenenfalls zusammen mit wenigstens einem vorangegangenen Prüfsignal (Pi) nicht bereits für ein Münzrückgabesignal ausreicht.

4. Einrichtung nach einem der Ansprüche 1 bis 3, dadurch gekennzeichnet, dass die Dämpfungen der Schwingungskreise (1-6) so abgeglichen sind, dass die Schwingkreisspannung im einzeln mit dem Verstärker (14) verbundenen und nicht durch eine Münze beeinflussten Zustand für alle Schwingungskreise (1-6) dieselbe ist.

5. Einrichtung nach einem der Ansprüche 1 bis 4, dadurch gekennzeichnet, dass eine erste und eine zweite, stabilisierte Gleichspannung (Uref ₁ und Uref ₂) durch von einem Münzanwesenheitssignal vor der Prüfung einer Münze beaufschlagbare Schaltmittel (45, 46) einzeln nacheinander an den Eingang des Demodulators (19) anlegbar sind, und dass diese Spannungen so bemessen sind, dass am Eingang der Auswertevorrichtung (22) die erste dieser Spannungen ein erstes Signal bewirkt, dessen Wert an der unteren Grenze des Wertebereiches der an diesem Eingang auftretenden Prüfsignale anzunehmender Münzen liegt, und die zweite dieser Spannungen ein zweites Signal bewirkt, das dicht unter der oberen Grenze dieses Bereiches liegt; und dass die Auswertevorrichtung (22) die Differenz aus dem Wert des ersten Signals und eines diesem zugeordneten, ersten Sollwertsignals und den Quotienten aus dem Wert des zweiten Signals und eines diesem zugeordneten, zweiten Sollwertsignals bildet und jedes Prüfsignal vor seiner Auswertung durch Addition der Differenz und Multiplikation mit dem Quotienten korrigiert.

6. Einrichtung nach einem der Ansprüche 1 bis 5, dadurch gekennzeichnet, dass die Schaltvorrichtung (16, 17) für jeden (z.B. 1) der Schwingungskreise (1-6) zwei, durch die Auswertevorrichtung (22) gemeinsam ansteuerbare Halbleiterschalter (z.B. 42, 43) aufweist, durch deren einen (42) der Eingang (39) und durch deren anderen (43) der Ausgang des Verstärkers (14) mit dem Schwingungskreis (z.B. 1) verbindbar ist, und dass der Verstärker (14) ein nicht invertierender Verstärker mit dem Verstärkungsgrad Eins ist.

7. Einrichtung nach Anspruch 6, dadurch gekennzeichnet, dass der Verstärker ein Differenzverstärker mit Transistoren (51; 52) ist, an dessen Eingängen (54, 55) übereinstimmende Gleichspannungen liegen, dass der Gleichspannung am in bezug auf den Ausgang (62) nicht invertierenden Eingang (54) die Schwingkreisspannung überlagert ist, und dass der durch die Transistoren (51, 52) fliessende Gleichstrom stabilisiert ist, vorzugsweise mittels einer Konstantstromquelle (67) und eines Stromspiegels (68).

8. Einrichtung nach einem der Ansprüche 1 bis 7, mit einem Amplitudendemodulator (19) für die Oszillatorschwingungen, dadurch gekennzeichnet, dass ein Ladestrom (76) eines das demodulierte Signal liefernden Kondensators (78) fliesst, wenn der Momentanwert der Oszillatorspannung grösser als die Kondensatorspannung ist, und dass gleichzeitig oder solange die Polarität der Kondensatorspannung der Ladestromrichtung (76) entspricht, ein wesentlich schwächerer Entladestrom (83) fliesst, wobei der Ladestrom (76) oder der Lade- und der Entladestrom (76 und 83) zweckmässig vom Spannungsabfall (U_{ref}) eines konstanten Speisestromes des Verstärkers (14, Fig. 4) an einem Widerstand (69) beeinflusst sind.

9. Einrichtung nach einem der Ansprüche 1 bis 8, dadurch gekennzeichnet, dass zur Prüfung der Münzprägung die Spulen (7, 8) mindestens zweier, periodisch abwechselnd mit dem Verstärker (14) verbundener Schwingungskreise (1, 2) in einem solchen Abstand angeordnet sind, dass ihre Felder durch jede der anzunehmenden Münzen gleichzeitig beeinflussbar sind, und dass die Polfläche jeder dieser Spulen (7, 8) wesentlich kleiner als die Fläche der kleinsten der anzunehmenden Münzen ist.

10. Einrichtung nach Anspruch 9, dadurch gekennzeichnet, dass die Auswertevorrichtung (22) das infolge der Beeinflussung der für die Prüfung der Münzprägung vorgesehenen Spulen (7, 8) erhaltene Prüfsignal (P₁, P₂) mit für die Bild- bzw. Zahlenprägung charakteristischen Kriterien vergleicht, die im Speicher (23) für mit ihrer Vorderseite und für mit ihrer Rückseite diesen Spulen (7, 8) zugewandte Münzen anzunehmender Art gespeichert sind.

11. Einrichtung nach einem der Ansprüche 1 bis 10, dadurch gekennzeichnet, dass zur Prüfung des Münzdurchmessers die Spulen (9, 10) wenigstens zweier Schwingungskreise (3, 4) in Münzlaufrichtung (34) aufeinander folgend in solchen Abständen von einer Bahn (32), auf der die Münzen rollen, angeordnet sind, dass jede der anzunehmenden Münzen eine der Spulen nur in einem für die Prüfsignalbildung wesentlichen Teil ihres Polbereichs und die andere bzw. anderen Spulen entweder nur geringfügig oder im gesamten Polbereich beeinflusst.

12. Einrichtung nach einem der Ansprüche 1 bis 11, dadurch gekennzeichnet, dass die Auswertevorrichtung wenigstens ein Differenzierwerk zur Feststellung des Minimums von Prüfsignalen hat, und dass als Kriterien für diese Minima die Grenzen von Bereichen gespeichert sind, zwischen denen diese Minima bei einer anzunehmenden Münze liegen.

13. Einrichtung nach einem der Ansprüche 1 bis 12, dadurch gekennzeichnet, dass ein für die Prüfung der Münzlegierung vorgesehener Schwingungskreis (5) am Anfang und/oder Ende sowie während der Beeinflussung seiner Spule (11) durch die zu prüfende Münze mit dem Verstärker (14) verbunden ist, wobei das Prüfsignal (L) von diesem Schwingungskreis (5) am Anfang bzw. Ende ein Minimum und während der Beeinflussung des ganzen Polbereichs der Spule (11) einen konstanten Wert hat, und dass zur Unterscheidung von Münzen einheitlicher Legierung von Münzen mit einer Randzone aus einer und einer mittleren Zone aus einer anderen Legierung und von Münzen mit einem zentralen Loch als Kriterien Grenzen, zwischen denen die Minima liegen, und Grenzen, zwischen denen der konstante Wert liegt, für jede anzunehmende Münze im Speicher (23) gespeichert sind.

14. Einrichtung nach einem der Ansprüche 1 bis 13, dadurch gekennzeichnet, dass an einer Münzführung (Fig. 2, 3) mit einer steilen Führungsfläche (31), an der die auf einer Rollbahn (32) rollenden Münzen mit ihrer ganzen Vorder- oder Rückseite gleiten, Spulen (7 bis 9) nacheinander zu beeinflussender Schwingungskreise (1 bis 3) in Münzlaufrichtung (34) aufeinander folgend dicht hinter der Führungsfläche (31) angeordnet sind, wobei Spulen (10, 11, 12) gleichzeitig zu beeinflussender Schwingungskreise (4, 5, 6) übereinander (10, 11) oder einander gegenüber (11, 12), eine (11) dicht hinter der Führungsfläche (31) und die andere (12), vorzugsweise eine Spule (12) eines für die Prüfung der Dicke der Münze vorgesehenen Schwingungskreises (6), in einem Abstand von der Führungsfläche (31) angeordnet ist, der wenig grösser als die Dicke der dicksten der anzunehmenden Münzen ist.

## Claims

1. An apparatus for coin testing, characterised by oscillating circuits (1-6) adapted to be serially and/or simultaneously influenced by the coin to be tested; a switching device (16, 17) by which each of the oscillating circuits (1-6) can be connected individually to one and the same amplifier (14) in order to constitute an oscillator; an amplitude modulator (19) and/or frequency demodulator or meter for measuring the oscillator frequency and which (19) delivers for various coin properties test signals (P₁, P₂, d₁, d₂, L, S) corresponding to the way the oscillator circuits (1-6) are influenced by. the coin which is to be tested; and an evaluating device (22) for comparing these test signals with criteria stored in a memory (23) for each of these properties of the types of coin to be accepted.

2. An arrangement according to Claim 1, characterised in that during testing of coins, the oscillating circuits (1-6) are connected to the amplifier (14) in the time-related sequence in which they are influenced by the coin to be tested or are connected to the amplifier (14) repeatedly and cyclically if influencing is simultaneous, or all oscillating circuits (1-6), regardless of the sequence or simultaneous nature of their being influenced are constantly cyclically and repeatedly connected to the amplifier (14).

3. An arrangement according to Claim 1 or 2, characterised in that the switching device (16, 17) is so controlled by a control device (28) which is controlled by the evaluating device (22) and which is preferably combined therewith to form a data processing unit (CPU) so that after at least one evaluable part of the test signal (Pi; d₁ or Dₗ) of an oscillating circuit (1; 3) influenced by the coin being tested, the subsequently individually influencable oscillating circuit (3) is connected to the amplifier (14) or a plurality of subsequently simultaneously influencable oscillating circuits (3; 4, 5, 6) are cyclically repeatedly connected to the amplifier, in fact preferably only when evaluation of the test signal (Pi; di or D₁), possibly together with at least one precedent test signal (Pᵢ) is not already sufficient for a coin return signal.

4. An arrangement according to one of Claims 1 to 3, characterised in that the dampings of the oscillating circuits (1-6) are so balanced that the oscillating circuit voltage in the individual situation of being connected to the amplifier (14) and not influenced by a coin is the same for all oscillating circuits (1-6).

5. An arrangement according to one of Claims 1 to 4, characterised in that a first and a second stabilised direct current voltage (Uref ₁ and Uref ₂) can be individually and serially applied to the input of the demodulator (19) by switching means which can be operated prior to testing of a coin by a coin present signal, and in that these voltages are so dimensioned that at the output from the evaluating device

(22), the first of these voltages produces a first signal, the value of which lies at the lower limit of the evaluation range of the test signals of coins which are to be accepted which occur at this input, the second of these voltages producing a second signal which is just below the upper limit of this range and in that the evaluating device (22) forms the differential from the value of the first signal and of a first desired value signal associated therewith and the quotient of the value of the second signal and of a second desired value signal associated therewith, correcting each test signal prior to its evaluation by adding the difference and multiplying by the quotient.

6. An arrangement according to one of Claims 1 to 5, characterised in that the switching device (16, 17) for each (e.g. 1) of the oscillating circuits (1-6) comprises two semi-conductor switches (e.g. 42, 43) which can be jointly actuated by the evaluating device (22) and by one of which (42), the input (39) and by the other (43) the output of the amplifier (14) can be connected to the oscillating circuit (e.g. 1) and in that the amplifier (14) is a non-inverting amplifier with an amplification degree of one.

7. An arrangement according to Claim 6, characterised in that the amplifier is a differential amplifier having transistors (51, 52), to the inputs (54, 55) of which concordant direct current voltages are applied and in that the oscillating circuit voltage is superposed on the direct current voltage at the input (54) which is non-inverting in respect of the output (62) and in that the direct current flowing through the transistors (51, 52) is stabilised, preferably by means of a constant current source (67) and a current level (68).

8. An arrangement according to one of Claims 1 to 7, with an amplitude demodulator (19) for the oscillator oscillations, characterised in that a. charging current (76) of a condenser (78) which delivers the demodulated signal flows when the value of the oscillator voltage at any given time is greater than the condenser voltage and in that at the same time or as long as the polarity of the condenser voltage corresponds to the charging current direction (76), a substantially weaker discharge current (83) flows, the charging current (76) or the charging and the discharging current (76 and 83) being expediently influenced by the voltage drop (U_{ref}) of a constant feed current of the amplifier (14, Fig. 4) at a resistor (69).

9. An arrangement according to one of Claims 1 to 8, characterised in that for testing the embossing on the coin the coils (7, 8) of at least two oscillating circuits (1, 2) which are periodically and alternately connected to the amplifier (14) are disposed at such a distance apart that their fields are simultaneously influenced by each of the coins to be accepted and in that the pole area of each of these coils (7, 8) is substantially smaller than the area of the smallest of the coins to be accepted.

10. An arrangement according to Claim 9, characterised in that the evaluating device (22) compares the test signal (Pi, P₂) obtained as a result of influencing of the coils (7, 8) provided for testing of the coin embossing with criteria which are characteristic of the image or numerical embossing and which are stored in the memory (23) for coins of an acceptable type which have their front face and their obverse side facing these coils (7, 8).

11. An arrangement according to one of Claims 1 to 10, characterised in that for testing the coin diameter the coils (9, 10) of at least two oscillating circuits (3, 4), following each other in the direction (34) of coin movement are disposed at such distances from a track (32) on which the coins roll that each of the coins to be accepted influences one of the coils only in a part of its pole area which is essential for forming the test signal while the other coil or coils is or are influenced only negligibly or over the entire pole area.

12. An arrangement according to one of Claims 1 to 11, characterised in that the evaluating device has at least one differentiating mechanism for establishing the minimum of test signals and in that as criteria for these minima the limits of ranges are stored between which these minima lie for a coin which is to be accepted.

13. An arrangement according to one of Claims 1 to 12, characterised in that an oscillating circuit (5) provided for testing the coin alloy is at the start and/or finish as well as during the influencing of its coil (11) by the coin which is to be tested connected to the amplifier (14), the test signal (L) from this oscillating circuit (5) having at the beginning or end a minimum and during the influencing of the entire pole area of the coil (11) a constant value and in that to differentiate between coins of uniform alloy and coins having a marginal zone consisting of one and a middle zone consisting of another alloy and coins having a central hole, 1he criteria stored are limits between which the minima lie and limits between which the constant value lies, for each coin to be accepted, the criteria being stored in the memory (23).

14. An arrangement according to one of Claims 1 to 13, characterised in that on a coin guide (Fig. 2, 3) with a steep guide surface (31) on which the coins rolling on a track (32) apply their entire front or obverse sides, coils (7 to 9) of oscillating circuits (1 to 3) which are to be influenced one after another are disposed in succession in the direction of coin run (34), just behind the guide surface (31), coils (10, 11, 12) of oscillating circuits (4, 5, 6) which are to be influenced simultaneously being disposed above each other (10, 11) or opposite each other (11, 12), one (11) closely behind the guide surface (31) and the other (12), preferably a coil (12) of an oscillating circuit (6) provided to test the thickness of the coin, being at a distance from the guide surface (31) which is a little larger than the thickness of the thickest of the coins which is to be accepted.

## Revendications

1. Dispositif pour l'examen de pièces de monnaie, caractérisé par des circuits oscillants (1-6) influençables successivement et/ou simultanément par les pièces à vérifier ; un dispositif de commutation (16, 17) par l'intermédiaire duquel chacun des circuits oscillants (1-6) peut être raccordé individuellement à un seul et même amplificateur (14), en vue de former un oscillateur ; un démodulateur d'amplitude (19) et/ou un démodulateur de fréquence ou un mesureur de fréquence des oscillations de l'oscillateur, lequel (19) délivre, pour différentes propriétés des pièces, des signaux de contrôle (Pi, P₂, di, d₂, L, S) correspondant à l'influence exercée, par les pièces à examiner, sur le circuit oscillant considéré (1-6) de l'oscillateur ; et un dispositif d'interprétation (22), en vue de comparer ces signaux de contrôle à des critères mémorisés, dans une mémoire (23), pour chacune de ces propriétés des types de pièces à accepter.

2. Dispositif selon la revendication 1, caractérisé par le fait que, lors de l'examen des pièces, les circuits oscillants (1-6) sont répétitivement et cycliquement raccordés à l'amplificateur (14), lors d'une influence simultanée, selon la succession temporelle de l'influence à laquelle les soumettent les pièces à examiner, ou bien tous les circuits oscillants (1-6) sont répétitivement et cycliquement raccordés à l'amplificateur (14), en permanence, indépendamment de la succession ou de la simultanéité de l'influence à laquelle ils sont soumis.

3. Dispositif selon la revendication 1 ou 2, caractérisé par le fait que le dispositif de commutation (16, 17) est commandé, par un dispositif de commande (28) qui est piloté par le dispositif d'interprétation (22) avec lequel il est réuni, de préférence, pour former un dispositif de traitement de données (CPU), de telle sorte que, après au moins une part interprétable du signal de contrôle (Pi ; di ou Di) d'un circuit oscillant (1 ; 3) influencé par les pièces examinées, le circuit oscillant (3) influençable indivi-- duellement dans l'enchaînement soit relié à l'amplificateur (14), ou bien que plusieurs circuits oscillants (3 ; 4, 5, 6) influençables simultanément dans l'enchaînement soient raccordés cycliquement et répétitivement à l'amplificateur, de préférence seulement lorsque l'interprétation du signal de contrôle (Pi ; di ou Dᵢ), éventuellement en association avec au moins un signal de contrôle précédent (Pi), ne s'avère pas déjà suffisante pour la génération d'un signal de rejet des pièces.

4. Dispositif selon l'une des revendications 1 à 3, caractérisé par le fait que les atténuations des circuits oscillants (1-6) font l'objet d'un réglage compensateur, de façon telle que la tension soit la même, pour tous les circuits oscillants (1-6), dans la condition raccordée individuellement à l'amplificateur (14), et non influencée par une pièce.

5. Dispositif selon l'une des revendications 1 à 4, caractérisé par le fait que des première et seconde tensions continues stabilisées (Uᵣé_{f 1} et Uréf ₂) peuvent être appliquées individuellement l'une après l'autre à l'entrée du démodulateur (19), par l'intermédiaire de moyens de commutation (45, 46) sollicita- bles, avant l'examen d'une pièce, par un signal de présence d'une pièce, ces tensions étant dimensionnées de manière que, à l'entrée du dispositif d'interprétation (22), la première desdites tensions engendre un premier signal dont la valeur se situe à la limite inférieure de la plage de valeurs des signaux de contrôle de pièces acceptables apparaissant à cette entrée, et la seconde desdites tensions engendre un second signal qui se situe juste au-dessous de la limite supérieure de cette plage ; et par le fait que le dispositif d'interprétation (22) forme la différence entre la valeur du premier signal et d'un premier signal de valeur de consigne qui lui est associé, ainsi que le quotient résultant de la valeur du second signal et d'un second signal de valeur de consigne qui lui est associé, et corrige chaque signal de contrôle, préalablement à son interprétation, par addition de la différence et par multiplication à l'aide du quotient.

6. Dispositif selon l'une des revendications 1 à 5, caractérisé par le fait que le dispositif de commutation (16, 17) présente, pour chacun (par exemple 1) des circuits oscillants (1-6), deux commutateurs à semi-conducteurs (par exemple 42, 43) commanda- bles conjointement par l'intermédiaire du dispositif d'interprétation (22), par l'entremise de l'un (42) desquels et de l'autre (43) desquels l'entrée (39) et la sortie de l'amplificateur (14) peuvent, respectivement, être raccordées au circuit oscillant (par exemple 1); et par le fait que l'amplificateur (14) est un amplificateur non inverseur, dont le degré d'amplification est égal à 1.

7. Dispositif selon la revendication 6, caractérisé par le fait que l'amplificateur est un amplificateur différentiel, muni de transistors (51, 52) aux entrées (54, 55) desquels des tensions continues coïncidentes sont appliquées ; par le fait que la tension du circuit oscillant est superposée à la tension continue, à l'entrée (54) non inverseuse par rapport à la sortie (62) ; et par le fait que le courant continu circulant par les transistors (51, 52) est stabilisé, de préférence au moyen d'une source (67) de courant constant et d'un réflecteur de courant (68).

8. Dispositif selon l'une des revendications 1 à 7, équipé d'un démodulateur d'amplitude (19) pour les oscillations de l'oscillateur, caractérisé par le fait qu'un courant de charge (76) d'un condensateur (78) délivrant le signal démodulé circule lorsque la valeur instantanée de la tension de l'oscillateur est plus grande que la tension du condensateur ; et par le fait qu'un courant de décharge (83) notablement plus faible circule simultanément, ou bien tant que la polarité de la tension du condensateur correspond à la direction (76) du courant de charge, ce courant de charge (76), ou bien le courant de charge et le courant de décharge (76 et 83) étant judicieusement influencés, sur une résistance (69), par la baisse de tension (Uréf) d'un courant d'alimentation constant de l'amplificateur (14, figure 4).

9. Dispositif selon l'une des revendications 1 à 8, caractérisé par le fait que, en vue de la vérification de la frappe des pièces de monnaie, les bobines (7, 8) d'au moins deux circuits oscillants (1, 2) reliés périodiquement, en alternance, à l'amplificateur (14), sont disposées à une distance telle que leurs champs soient simultanément influençables par chacune des pièces à accepter ; et par le fait que la surface polaire de chacune de ces bobines (7, 8) est substantiellement plus petite que la surface de la plus petite des pièces à accepter.

10. Dispositif selon la revendication 9, caractérisé par le fait que le dispositif d'interprétation (22) compare le signal de contrôle (Pi, P₂), obtenu par suite de l'influence exercée sur les bobines (7, 8) prévues pour la vérification de la frappe des pièces, à des critères qui sont respectivement caractéristiques de l'empreinte de lettres ou de nombres et sont stockés, dans la mémoire (23), pour des pièces de type acceptable, tournées vers lesdites bobines (7, 8) par leur avers et par leur revers.

11. Dispositif selon l'une des revendications 1 à 10, caractérisé par le fait que, en vue de la vérification du diamètre des pièces, les bobines (9, 10) d'au moins deux circuits oscillants (3, 4) sont agencées en succession mutuelle dans le sens (34) de défilement des pièces en étant séparées, d'une piste (32) sur laquelle les pièces roulent, de distances telles que chacune des pièces à accepter influence l'une des bobines seulement dans une zone de sa région polaire qui est essentielle pour la formation d'un signal de contrôle, et influence respectivement l'autre ou les autres bobine(s) soit seulement de manière modeste, soit dans toute la région polaire.

12. Dispositif selon l'une des revendications 1 à 11, caractérisé par le fait que le dispositif d'interprétation renferme au moins une unité différenciatrice, en vue d'établir le minimum de signaux de contrôle ; et par le fait qu'on mémorise, en tant que critères pour ces minimums, les limites de plages entre lesquelles lesdits minimums se situent en présence d'une pièce acceptable.

13. Dispositif selon l'une des revendications 1 à 12, caractérisé par le fait qu'un circuit oscillant (5), prévu pour la vérification de l'alliage des pièces, est raccordé à l'amplificateur (14) au début et/ou à la fin, ainsi que lors de l'influence exercée sur sa bobine (11) par les pièces à examiner, le signal de contrôle (L) provenant de ce circuit oscillant (5) présentant respectivement un minimum au début ou à la fin, et une valeur constante lors de l'influence exercée sur toute la région polaire de la bobine (11) ; et par le fait que, en vue de différencier des pièces en un alliage unitaire, de pièces comprenant une zone marginale en un alliage et une zone centrale en un autre alliage, ainsi que de pièces percées d'un trou central, la mémoire (23) renferme pour chaque pièce à accepter, en tant que critères, des limites entre lesquelles les minimums se situent, et des limites entre lesquelles la valeur constante se situe.

14. Dispositif selon l'une des revendications 1 à 13, caractérisé par le fait que, sur un guidage des pièces (figures 2, 3) présentant une surface de guidage (31) à pente raide contre laquelle les pièces, roulant sur une piste de roulement (32), glissent par l'intégralité de leur avers ou de leur revers, des bobines (7 à 9) de circuits oscillants (1 à 3) devant être influencés successivement sont disposées directement derrière la surface de guidage (31), en succession mutuelle dans le sens (34) de défilement des pièces, des bobines (10, 11, 12) de circuits oscillants (4, 5, 6) devant être influencés simultanément étant alors agencées en superposition (10, 11) ou mutuellement en regard (11,12), l'une (11) directement derrière la surface de guidage (31) et l'autre (12), de préférence une bobine (12) d'un circuit oscillant (6) prévu pour la vérification de l'épaisseur des pièces, à une distance de la surface de guidage (31) qui est légèrement plus grande que l'épaisseur de la plus épaisse des pièces à accepter.
